# EUROPÄISCHE PATENTSCHRIFT

(11) **EP 0 017 100 B1**
(45) Veröffentlichungstag und Bekanntmachung des Hinweises auf die Patenterteilung: **06.03.1985**
(21) Anmeldenummer: 80101491.1
(22) Anmeldetag: 21.03.1980
(51) Int. Cl.: F01M 1/16, F04B 43/08

(54) **Verfahren und Einrichtung zur Schmiermittelzuführung an einer Kolben-Zylinderanordnung**
Method and device for supplying lubricant to a piston and cylinder arrangement
Procédé et dispositif de lubrification d'un arrangement piston et cylindre

(30) Priorität: 06.04.1979 CH 3262/79
(43) Veröffentlichungstag der Anmeldung: 15.10.1980
(73) Patentinhaber: Hydrowatt Systems Limited, London WC1V 6JE (GB)
(72) Erfinder: Frey, Bernhard, CH-8200 Schaffhausen (CH)
(74) Vertreter: Frey, Conrad, Dr. jur.

## Beschreibung

Die Erfindung bezieht sich auf ein Verfahren zur Schmiermittelzuführung nach dem Oberbegriff des Anspruchs 1 sowie auf eine zugehörige Einrichtung nach dem Oberbegriff des Anspruchs4.

Ein Verfahren und eine Einrichtung der vorgenannten Art sind bekannt aus der DE-A-2 554 733. Die hieraus bekannte Abstützung eines schlauchförmigen Dichtungselementes über ein Schmiermittel an einer zylindrischen Stützfläche erfolgt mit Schmiermittelzuführung auch während der Druck-Arbeitshübe, d. h. der Hübe mit abnehmendem Arbeitsraumvolumen bei Pumpenbetrieb bzw. mit zunehmendem Arbeitsraumvolumen bei Motorbetrieb. Die Zuführung erfolgt beispielsweise durch Einpressen eines vom Gegendruck mehr oder weniger unabhängigen Mengenstromes, der den Schmiermittelraum anschließend über eine Drosselstelle in einen Niederdruckraum verläßt. Auf diese Weise läßt sich unabhängig von den Schwankungen des Druckes im Arbeitsraum (im folgenden kurz »Arbeitsdruck« genannt) ein Gleichgewicht zwischen diesem und dem Druck im Schmiermittelraum erzielen und damit eine unmittelbare Berührung oder Mischreibung zwischen Dichtungselement und Stützfläche vermeiden. Allerdings erfordert eine solche Schmiermittelzuführung einen Pumpendruck, der jedenfalls über den Maximalwerten des Arbeitsdruckes liegt, sowie eine geeignete Steuerung oder Regelung des Zuführ-Mengenstromes. Dies ist mit einem vergleichsweise hohen Aufwand verbunden.

Aus der CH-A-496 164 und der FR-A-2 131 687 sind Schmiermittelzuführungseinrichtungen für Anordnungen ohne weichelastisches Dichtungselement überhaupt bzw. ohne ein solches zur Abdichtung eines Arbeitsraumes einer Kolben-Zylinderanordnung bekannt. Diese Einrichtungen stehen der vorliegenden Erfindung also fernerals der vorgenannte Stand derTechnik.

Bei der CH-A-496164 wird nur Schmieröl in den Spalt zwischen Kolben und Zylinder eingespritzt, wenn die Einspritzdüse vom Kolben verdeckt ist, da das Schmieröl sonst frei in den Arbeitsraum austreten würde, was durch ein Ventil verhindert wird. Von einer Abstützung eines weichelastischen Dichtungselementes durch das in einem Raum enthaltene Schmiermittel und einer entsprechenden Nachfüll-Zuführung wie bei der Erfindung kann keine Rede sein.

Bei der FR-A handelt es sich nur um eine Gleitringschmierung ohne Schmiermittelabstützung eines weichelastischen Dichtungselementes an einem Arbeitsraum einer Kolben-Zylinderanordnung. Demgemäß fehlt für eine Bemessung des Schmiermittel-Zuführdruckes in bezug auf einen Arbeitsdruck wie bei der Erfindung jegliche Grundlage.

Aufgabe der Erfindung ist daher die Schaffung eines Verfahrens bzw. einer Einrichtung zur Schmiermittelzuführung an einer Kolben-Zylinderanordnung mit nachgiebigem Dichtungselement der eingangs genannten Art, die grundsätzlich mit bezüglich des Arbeitsdruckes geringerem Schmiermittel-Zuführdruck auskommt und keiner Steuerung oder Regelung für einen konstanten Mengenstrom bei der Schmiermittelzuführung bedarf. Die erfindungsgemäße Lösung dieser Aufgabe kennzeichnet sich hinsichtlich des Verfahrens bzw. der Einrichtung durch die im Patentanspruch 1 bzw. im Patentanspruch 4 angegebenen Merkmale.

Zufolge dieser Lösung kann in Zeitintervallen mit vergleichsweise niedrigem Arbeitsdruck in den Schmiermittelraum zwischen Dichtungselement und Stützfläche mit vergleichsweise gerin gern Zuführdruck eine Schmiermittelmenge eingebracht werden, die unter Berücksichtigung der gedrosselten Abströmung für eine sichere Abstützung des Dichtungselementes ohne Berührung oder Mischreibung an der Stützfläche ausreicht. Dabei wird zweckmäßig eine Rückströmung in die mit niedrigerem Druck arbeitende Schmiermittel-Zuführvorrichtung durch eine Rückschlagventilanordnung verhindert, so daß sich das erforderliche Gleichgewicht zwischen Schmiermitteldruck und Arbeitsdruck am Dichtungselement rasch einstellen kann.

Gemäß einer Weiterbildung der Erfindung kann mit dem Vorteil besonderer Einfachheit ein von den Arbeitshüben der Kolben-Zylinderanordnung unabhängiger, wenigstens annähernd konstanter Zeitverlauf des Schmiermittel-Zuführdruckes vorgesehen werden. Dies ermöglicht insbesondere in einfacher Weise eine gemeinsame Schmiermittelzuführung für eine Mehrfach-Kolben-Zylinderanordnung mit einer entsprechenden Mehrzahl von Dichtungselementen.

Umgekehrt sieht eine andere Weiterbildung der Erfindung vor, daß der Schmiermittel-Zuführdruck einen bezüglich der periodischen Arbeitsraumveränderung der Kolben-Zylinderanordnung synchronen Zeitverlauf mit Maximalwerten in Arbeitshubbereichen zwischen den Maximalwerten des Arbeitsdruckes, d. h. bei niedrigen Arbeitsdrücken aufweist. Eine solche Ausführung bietet sich vor allem für Anordnungen mit nur einem Dichtungselement oder einer geringen Anzahl solcher Elemente an, wobei jeweils eine Schmiermittelpumpe mit dem Antrieb der betreffenden Kolben-Zylinderpaarung gekoppelt werden kann.

Eine wesentliche Bildung der erfindungsgemäßen Einrichtung kennzeichnet sich dadurch, daß die Rückschlagventilanordnung wenigstens ein im Bereich der Schmiermittelzuführmündung in den Schmiermittelraum angeordnetes Ventilglied aufweist. Durch diese Anordnung des Ven tilgliedes der Rückschlagventilanordnung ergibt sich eine besonders trägheitsarme Sperrung des Schmiermittel-Zuführkanals bei Einsetzen der Erhöhung des Arbeitsdruckes. Vor allem bei sehr hohen Arbeitsdrücken, die eine Berücksichtigung der Kompressibilität des Schmiermittels und der elastischen Nachgiebigkeit der Zuführleitungen und anderer Zuführorgane erforderlich machen würden, bedeutet dies eine wesentliche Entlastung der gesamten Zuführvorrichtung und vermeidet eine Verminderung des für die Ahstiit zung wirksamen Schmiemittelvolumons, sichert also das Dichtungselement gegen Berührung mit den Unebenheiten der Schmiermittel-Zuführmündung und damit gegen Beschädigung.

Die Erfindung wird weiter anhand der in den Zeichnungen dargestellten Ausführungsbeispiele erläutert. Hierin zeigt
Fig. 1 eine Kolben-Zylinderanordnung mit schlauchförmigem Dichtungselement und schematisch angedeuteter Antriebs- und Schmiermittel-Zuführvorrichtung,
Fig. 2 in drei Diagrammen (a), (b) und (c) den Verlauf verschiedener für die Schmiermittelzuführung wesentlicher Betriebsgrößen der Kolben-Zylinderanordnung,
Fig. 3a, Fig. 3b in größerem Maßstab einen Axialschnitt bzw. Queraxialschnitt des Anschlußbereiches eines Dichtungsschlauches an einen Arbeitszylinder mit Rückschlagventilanordnung und
Fig. 4, Fig.5 5 je einen Axialschnitt eines Dichtungsschlauch-Anschlußbereiches mit zwei abgewandelten Ausführungen von Rückschlagventilanordnungen.

Bei der Anordnung nach Fig. 1 sind ein Zylinder 1 als erstes Arbeitsglied und ein Kolben 2 als zweites Arbeitsglied über ein schlauchförmiges Dichtungselement 3 miteinander verbunden, das sich an einer zylindrischen Stützfläche 4 des ersten Arbeitsgliedes abstützt. Im radialverstärkten Anschlußbereich 3a des Dichtungselementes 3 an den Zylinder 1 bildet die Stützfläche 4 einen toroidförmig nach außen gekrümmten Übergangs-Oberflächenabschnitt 4a. Der Anschlußbereich 3a ist stoffschlüssig, beispielsweise durch Vulkanisation, mit einem Zwischenring 1a des Zylinders 1 verbunden. In diesem Anschlußbereich befindet sich die Mündung der noch zu erläuternden Schmiermittelzuführung. Am entgegengesetzten Ende ist das Dichtungselement ebenfalls stoffschlüssig, mit einer Kegelfläche des Kolbens 2 verbunden. Eine Schrauben-Druckfeder 2a drückt den im Zylinder 1 verschiebbar geführten Schaft 2b nach unten gegen ein oszillierendes Antriebsglied, so daß der innerhalb des Dichtungselementes gebildete Arbeitsraum 5 bei einer Bewegung gemäß Pfeil X verkleinert wird. In der Darstellung nimmt der Kolben 2 seine unterste Stellung bei maximalem Arbeitsvolumen ein. Nach oben ist der Arbeitsraum durch einen Deckel 6 mit Zuführ- und Ausstoßleitung 6a zu einer nicht dargestellten Ventilanordnung für eine Arbeitsweise der Einrichtung als Pumpe verbunden. Zwischen dem Dichtungselement 3 und der Stützwandung 4 befindet sich ein spaltförmiger Schmiermittelraum 3b geringer radialer Dicke, dessen Schmiermittelfüllung eine Berührung zwischen Dichtungselement und Stützfläche bei der oszillierenden Längsdehnung des Dichtungselementes entsprechend der Kolbenbewegung ausschließt. Als Antrieb für die Kolbenbewegung ist ein Motoraggregat 7 mit Antriebswelle 7a und Nocken 7b vorgesehen, gegen welch letzteren der Kolbenschaft 2b durch die Druckfodor 2a angoproßt wird Mit dem Mo toraggregat 7 ist lemer eine Schmiermittel Zuführvorrichtung mit einer Pumpe 8 über eine schematisch angedeutete Welle 8a und einem Nocken 8b gekoppelt. In der Schmiermittel-Zuführleitung 8c kann beispielsweise ein Rückschlagventil 8d eingefügt werden, jedoch ist vorzugsweise die Mündung 9 der Schmiermittelzuführung mit einem trägheitsarm wirkenden Rückschlag-Ventilglied 15 versehen. Die Schmiermittel-Zuführmündung 9 befindet sich an der mit entsprechenden Durchlaßnuten versehenen Unterseite eines Ringkörpers 10, der an seiner Oberseite den Übergangs-Oberflächenabschnitt 4a bildet. Bei der oszillierenden Dehnung des Dichtungselementes werden die Zugkräfte innerhalb des Dichtungsmaterials durch die Krümmung dieses Oberflächenabschnitts nach außen umgelenkt und auf die stoffschlüssige Verbindung zum Zwischenring 1 a verteilt.

Die Diagramme in Fig. 2 beziehen sich auf einen Betrieb der Kolbenzylinder-Anordnung als Pumpe, d. h. mit hohem Arbeitsdruck bei abnehmendem Arbeitsraumvolumen. Im Diagramm (a) ist der Verlauf des Hubes h_{A} des Arbeitskolbens 2 und des Pumpenhubes h_{z} der Schmiermittel-Zuführpumpe über der Zeit t angedeutet. Diese Arbeitsweise entspricht einer synchronisierten Schmiermittelzuführung in den Arbeitshüben mit zunehmendem Arbeitsraumvolumen. Der zugehörige Verlauf des Schmiermittel-Zuführdruckes p_{z} ist in der Kurve B des Diagrammes (b) angedeutet. Diese Zuführung erlaubt einen vergleichsweise geringen Maximal-Zuführdruck pzi. Der Zeitverlauf des Schmiermittel-Mengenstromes v_{z} ist im Diagramm (c) in der Kurve B angedeutet. Andererseits kann mit den in der Einleitung erwähnten Vorteilen eine asynchronische Schmiermittelzuführung angewendet werden, beispielsweise mit einem im wesentlichen konstanten Zuführdruck p_{zo} gemäß Linie A im Diagramm (b). Auch hier ergibt sich eine Schmiermitteleindringung in den Raum 3b der Anordnung nach Fig. 1 im Bereich der Arbeitshübe mit zunehmendem Arbeitsraumvolumen, d. h. bei geringem Arbeitsdruck, mit einem Mengenstrom vzgemäß Kurve A im Diagramm (c).

In Fig.3a und 3b ist die Ausbildung der Schmiermittel-Zuführmündung mit Rückschlagventil an der Stirnfläche 10a des Ringkörpers 10 im einzelnen dargestellt. An die Zuführleitung 8c schließt sich ein Radikalkanal 11 im Zylinder 1 sowie eine Umfangs-Verteilernut 12 am Ringkörper 10 und weiter eine Mehrzahl von radialen Zuführnuten 13 innerhalb der Stirnfläche 10a an. Die radialen Zuführnuten 13 münden in eine innere Umfangsnut 14 zwischen Ringkörper 10 und Zylinder 1, die als Endverteiler für die Schmiermittelzuführung in den Spaltraum 3b wirkt. Die Mündung 9 selbst wird durch eine im Querschnitt flach-dreieckförmige Umfangsnut gebildet, in die ein ringförmiges, radial verformbares Ventilglied 15 eingesetzt ist. Die dem Dichtungselement 3 zugewandte Basisseite 15a des Ringquerschnitts weist eine Breite b auf, die wesentlich größer als die radiale Querschnittshöhe d bemessen ist, so daß sich gegen den zylindrischen Teil der Stützfläche 4 spitzwinklig geneigte Rückseitenflächen 15b des Ringes ergeben. Sobald der Schmiermittel-Zuführdruck den auf die Innenseite des Dichtungselementes wirkenden Arbeitsdruck ausreichend übersteigt, wird das ringförmige Ventilglied 15 radial einwärts verformt, wie dies in Fig. 3a strichliert angedeutet ist. Damit ergeben sich an den Rückseitenflächen 15b des Ringes spitzwinklig in den Schmiermittelraum 3b einmündende Durchlaßkanäle, die sich bei Überwiegen des Arbeitsdruckes selbsttätig unter radialer Auswärtsdehnung des Ringes wieder verschließen. Das ringförmige Ventilglied kann gegebenenfalls aus verformungssteifem, jedoch vergleichsweise nachgiebigem Material, insbesondere aus einem gleitfreundlichen Kunststoff bestehen, so daß geringe Druckdifferenzen für eine rasche Ventilbetätigung ausreichen und außerdem nur eine geringe Beanspruchung der Oberfläche des Dichtungselementes durch Berührung mit dem Ventilglied auftritt. Auch die geringe Masse des ringförmigen Ventilgliedes trägt zu einer trägheitsarmen Funktion bei.

An der Außenseite des ringförmigen Ventilgliedes 15 ist ein in Umfangsrichtung verlaufender, ringförmiger Ansatz 15c vorgesehen, der in die Umfangsnut 14 bündig eingreift und das Ventilglied gegen Axialverschiebung sichert. Wie aus Fig. 3b ersichtlich ist, sind in dem ringförmigen Ansatz 15c Aussparungen 15d vorgesehen, die radial einwärts in den Bereich der Rückseitenflächen 15b eingreifen. Infolgedessen kann das Schmiermittel aus der Umfangsnut 14 in die an den Rückseitenflächen 15b bei radialer Einwärtsverformung gebildeten Durchlaßkanäle gelangen, wenn die radiale Einwärtsverformung erst ein geringes Maß erreicht hat. Auch dies trägt zu einer verzögerungsarmen Funktion des Rückschlagventils bei.

Bei der Ausführung des Rückschlagventils nach Fig. 4 schließen sich an die Zuführleitung 8c und den Radikalkanal 11 eine Umfangs-Verteilernut 22 sowie Radikalkanäle 23 und eine Endverteilernut 24 innerhalb der rechten Stirnfläche eines Ringkörpers 20 an. Der Übergangs-Oberflächenabschnitt 4a wird durch ein vom Ringkörper 20 getrenntes, wegen der Verformbarkeit des Dichtungselement-Anschlußbereichs 3a axial verschiebbares, ringförmiges Ventilglied 25 gebildet, das mit seiner Rückseitenfläche 25a die Schmiermittel-Zuführmündung verschließt, wenn der Arbeitsdruck den Schmiermittel-Zuführdruck übersteigt. Bei Axialverschiebung des Ventilgliedes 25 nach links im Sinne von Fig. 4 gibt der untere Abschnitt der Rückseitenfläche 25a den Durchtritt in den Schmiermittelraum 3b frei. Auch hier ergibt sich wieder eine spitzwinklige Einmündung der Schmiermittelströmung bezüglich des zylindrischen Teils der Stützfläche 4, was zu einer gleichmäßigen und raschen Verteilung des Schmiermittels beiträgt.

Das ringförmige Ventilglied 25 kann im übrigen anstelle oder gegebenenfalls zusätzlich zu seiner Axialverschiebbarkeit eine radikale Verformbarkeit aufweisen, was durch entsprechende Materialauswahl ohne weiteres erreichbar ist. Bei der Einwärtsverformung kann sich der Querschnitt des Ringkörpers im Falle der Ausführung nach Fig. 4 leicht so verdrehen, daß der innere Kantenbereich der Rückseitenfläche 25a vom Zylinder abhebt, während sich der äußere Bereich des Ringes weiterhin abstützt. Auf diese Weise genügt eine geringe Verformung des Ringkörpers für die Ventilbetätigung.

Bei der Ausführung nach Fig. 5 ist ein axial verschiebbares, ringförmiges Ventilglied 35 vorgesehen, das mit seiner rechten Stirnfläche 35a im Fließzustand an einer entsprechenden, ebenen Stirnfläche des Zylinders 1 anliegt und unter der Wirkung des Schmiermittel-Zuführdruckes zum Öffnen nach links verschoben wird. Dazu ist das Ventilglied radial in einen Distanzring 36 eingepaßt, der an seiner rechten Stirnfläche Umfangs-Verteilernuten 32a und 32b sowie Radialkanäle 33 für den Durchlaß des Schmiermittels zur rechten Stirnfläche des Ventilgliedes 35 auf weist. Eine solche Ausführung kommt insbeson-dere auch für die Verwendung von nicht verformbaren, verschleißfähigen Materialien für das Ventilglied 35 in Betracht.

## Patentansprüche

1. Verfahren zur Schmiermittelzuführung an einer Kolben-Zylinderanordnung, bei welcher mindestens ein Kolben (2) in einem Zylinder (1) verschiebbar gelagert, der Arbeitsraum (5) durch ein zwischen Kolben und Zylinder angeordnetes und mit diesen Bauteilen verbundenes, weichelastisches Dichtungselement (3) hermetisch abgedichtet und das letztere über ein in einem Schmiermittelraum (3b) befindliches Schmiermittel an einer Stützfläche (4) des Zylinders oder Kolbens abgestützt ist, wobei das Schmiermittel diesen Raum (3b) durchströmt, dadurch gekennzeichnet, daß die Zufuhr von Schmiermittel in den Schmiermittelraum (3b)
a) mit sich periodisch änderndem Mengenstrom,
b) mindestens überwiegend zwischen den Maximalwerten des im Arbeitsraum (5) herrschenden Arbeitsdruckes und
c) mit einem bezüglich des Maximalwertes des Arbeitsdruckes geringeren Druck
erfolgt und daß
d) ein Rückströmen von Schmiermittel aus dem Schmiermittelraum (3b) in die Schmiermittelzuführung mittels einer in der letzteren angeordneten Rückströmsperrung verhin dert wird.

2. Verfahren nach Anspruch 1, dadurch gekennzeichnet, daß die Zufuhr von Schmiermittel in den Schmiermittelraum mit einem Zuführdruck (p_{z}) erfolgt, der einen bezüglich des Arbeitsdruckes (p_{A}) der Kolben-Zylinderanordnung nicht synchronen, im wesentlichen gleichförmigen Zeitverlauf (A) mit bezüglich der Maximalwerte (p_{A1}) des Arbeitsdruckes geringerem Maximalwert (p_{zo}) aufweist.

3. Verfahren nach Anspruch 1, dadurch gekennzeichnet, daß der Schmiermittel-Zuführdruck (p_{z}) einen bezüglich der periodischen Arbeitsraumveränderung der Kolben-Zylinderanordnung synchronen Zeitverlauf (B) mit Maximalwerten (p_{Z1}) in Arbeitshubbereichen zwischen den Maximalwerten des Arbeitsdruckes aufweist.

4. Einrichtung zur Durchführung des Verfahrens nach Anspruch 1 zur Schmiermittelzuführung an einer Kolben-Zylinderanordnung, bei welcher mindestens ein Kolben (2) in einem Zylinder (1) verschiebbar gelagert, der Arbeitsraum (5) durch ein zwischen Kolben und Zylinder angeordnetes und mit diesen Bauteilen verbundenes, weichelastisches Dichtungselement (3) hermetisch abgedichtet und das letztere über ein in einem Schmiermittelraum (3b) befindliches Schmiermittel an einer Stützfläche (4) des Zylinders oder Kolbens abgestützt ist, wobei das Schmiermittel diesen Raum (3b) durchströmt, dadurch gekennzeichnet, daß die Rückströmsperrung wenigstens ein im Mündungsbereich der Schmiermittelzuführung (9) in den Schmiermittelraum (3b) angeordnetes Ventilglied (15, 25, 35) aufweist.

5. Einrichtung nach Anspruch 4, dadurch gekennzeichnet, daß wenigstens ein ringförmiges, unter der Wirkung des Schmiermittelzuführdrukkes bzw. des Arbeitsdruckes radial verformbares Ventilglied (15, 25, 35) vorgesehen ist, das vorzugsweise in eine als Ringnut innerhalb der Stützfläche (4) ausgebildete Schmiermittelzu. führmündung (9) eingreift.

6. Einrichtung nach Anspruch 5, dadurch gekennzeichnet, daß das ringförmige Ventilglied (15) einen im wesentlichen dreieckförmigen Querschnitt mit dem Dichtungselement (3) zugewandter Basisseite (15a) sowie mit bezüglich der Basisbreite (b) geringer Querschnittshöhe (d) aufweist.

7. Einrichtung nach Anspruch 5 oder 6, dadurch gekennzeichnet, daß das ringförmige Ventilglied (15) an seiner dem Dichtungselement (3) abgewandten Rückseite wenigstens ein Axial-Arretierungselement (15c) aufweist, das in eine entsprechende Ausnehmung (14) eines stützflächenseitigen Festkörpers eingreift und vorzugsweise als durch Ausnehmungen (15d) unterbrochener Ringansatz (15c) ausgebildet ist.

8. Einrichtung nach Anspruch 4, bei der die Stützfläche (4) im Anschlußbereich (3a) des Dichtungselementes (3) an den Kolben bzw. Zylinder (1) einen wenigstens abschnittsweise kegelförmigen oder toroidförmigen Übergangs-Oberflächenabschnitt (4a) aufweist, dadurch gekennzeichnet, daß wenigstens ein Teil des Übergangs-Oberflächenabschnittes (4a) durch ein im Bereich der Schmiermittel-Zuführmündung angeordnetes, zum Öffnen und Schließen dieser Mündung axial verschiebbares und/oder radial verformbares, ringförmiges Ventilglied (25, 35) gebildet ist.

9. Einrichtung nach Anspruch 8, dadurch gekennzeichnet, daß die der Schmiermittelzuführung zugewandte Rückseite des ringförmigen Ventilgliedes (25) als in einen zylindrischen Teil der Stützfläche (4) spitzwinklig übergehender Kegelflächenabschnitt (25a) ausgebildet ist.

## Claims

1. Method for lubricant feed on a piston-cylinder assembly in which at least one piston (2) is mounted capable of displacement in a cylinder (1), the working chamber (5) being hermetically sealed by means of a pliable sealing element (3) disposed between and connected to the piston and the cylinder, this sealing element being supported via a lubricant present in a lubricant space (3b) against a supporting surface (4) on the cylinder or piston, the lubricant flowing through this space (3b), characterized in that the lubricant feed into said lubricant space (3b) takes place
a) with a periodically varying mass flow rate,
b) at least predominantly between the maximum values of the working pressure prevailing in the working chamber (5), and
c) at a pressure which is lower in relation to the maximum working pressure value,
and that
d) the backflow of lubricant from the lubricant space (3b) into the lubricant feed is prevented by a non-return device provided in this latter.

2. Method according to Claim 1, characterized in that the lubricant feed into the lubricant space takes place at a feed pressure (p_{z}) having a time behaviour (A) being non-synchronous in relation to the working pressure (_{PA}) of the piston-cylinder assembly, and being substantially uniform, with a maximum value (pzo) which is lower in relation to the maximum working pressure values (P_{Al}).

3. Method according to Claim 1, characterized in that the lubricant feed pressure (p_{z}) has a synchronous time behaviour (b) in relation to the periodic variation of the working chamber of the piston-cylinder assembly, with maximum values (p_{Z1}) in working stroke ranges between the maximum values of the working pressure.

4. Device for performing the method according to Claim 1 for feeding lubricant in a piston-cylinder assembly, in which at least one piston (2) is mounted capable of displacement in a cylinder (1), the working chamber (5) being hermetically sealed by means of a pliable sealing element (3) disposed between and connected to said piston and said cylinder, said sealing element being supported via a lubricant present in the lubricant space (3b) against a supporting surface (4) on the cylinder or the piston, the lubricant flowing through said space (3b), characterized in that said non-return device comprises at least one valve element (15, 25, 35) disposed in the region of the lubricant feed orifice (9) in said lubricant space (3b).

5. Device according to Claim 4, characterized in that at least one annular valve element (15, 25, 35) is provided, which is radially deformable under the effect of the lubricant feed pressure or the working pressure, and which preferably engages in a lubricant feed orifice (9) which is in the form of an annular groove in said supporting surface (4).

6. Device according to Claim 5, characterized in that the annular valve element (15) presents a substantially triangular cross-section with a base side (15a) directed towards the sealing element (3) and with a low cross-sectional height (d) in relation to the base width (b).

7. Device according to Claim 5 or 6, characterized in that the, annular valve element (15) comprises on its rear side directed away from the sealing element (3) at least one axial locking element (15c) which engages in a corresponding recess (14) of a solid body on the supporting surface side, and which is preferably in the form of an annular projection (15c) interrupted by recesses.

8. Device according to Claim 4, in which the supporting surface (4) in the region of the connection (3a) between the sealing element (3) and the piston or cylinder (1) comprises an, at least in sections, conical or toroidal transitional surface section (4a), characterized in that at least a part of said transitional surface section (4a) is formed by an annular valve element (25, 35) disposed in the region of the lubricant feed orifice, which valve element can be axially displaced and/or radially deformed for the purpose of opening or closing this orifice.

9. Device according to Claim 8, characterized in that the rear side of the annular valve element (25) directed towards the lubricant feed is in the form of a conical surface section (25a) forming an acute-angled transition to a cylindrical section of the supporting surface (4).

## Revendications

1. Procédé pour l'alimentation en lubrifiant d'un ensemble piston et cylindre dans lequel au moins un piston (2) coulisse à l'intérieur d'un cylindre (1), la chambre de travail (5) étant rendue hermétiquement étanche par un élément d'étanchéité (3) en matériau souple, disposé entre le piston et le cylindre et relié à eux; l'élément d'étanchéité s'appuie - par l'intermédiaire d'un lubrifiant contenu dans un compartiment pour lubrifiant (3b) - sur une surface d'appui (4) du cylindre ou du piston; le lubrifiant circule au travers de ce compartiment de telle sorte que l'alimentation en lubrifiant du compartiment pour lubrifiant (3b) se fasse:
a) avec un débit variant périodiquement,
b) au moins essentiellement entre les valeurs maximales de la pression existante dans la chambre de travail (5) et
c) avec une pression inférieure à la valeur maximum de la pression de travail,
d) et qu'un reflux de lubrifiant depuis le compartiment pour lubrifiant (3b) vers le conduit d'amenée du lubrifiant soit empêché par un dispositif anti-reflux disposé dans ce dernier.

2. Procédé selon la revendication 1, caractérisé par le fait que l'apport de lubrifiant vers le compartiment pour lubrifiant s'effectue sous une pression d'amenée (p_{z}) qui présente une alure (A), non synchrone essentiellement continue en fonction du temps, relative à la pression de travail (p_{A}) de l'ensemble piston-cylindre et avec une pression maximale d'alimentation (p_{zo}) plus faible relative aux valeurs de pointe (p_{Ai}) de la pression de travail.

3. Procédé selon revendication 1, caractérisé par le fait que la pression d'amenée (p_{z}) du lubrifiant présente en fonction du temps une allure (B) synchrone relative à la variation périodique de volume de la chambre de travail de l'ensemble piston et cylindre, avec des valeurs de pointe (p_{Z1}) s'établissant pendant la course de travail, situées entre les valeurs maximales de la pression de travail.

4. Dispositif servant à la mise en oeuvre du procédé d'limentation en lubrifiant d'un ensemble piston et cylindre selon revendication 1, dans lequel au moins un piston (2) coulisse à l'intérieur d'un cylindre (1), la chambre de travail (5) étant rendue hermétiquement étanche par un élément d'étanchéité (3) en matériau souple disposé entre le piston et le cylindre et relié à eux; l'élément d'étanchéité s'appuie - par l'intermédiaire d'un lubrifiant contenu dans un compartiment pour lubrifiant (3b) - sur une surface d'appui (4) du cylindre ou du piston; le lubrifiant circule au travers de ce compartiment telle sorte que le dispositif anti-reflux présente au moins un élément de soupape (15, 25, 35) placé dans la zone de débouché du conduit d'amenée de lubrifiant (9) dans le compartiment de lubrifiant (3b).

5. Dispositif selon revendication 4, caractérisé par le fait qu'au moins un élément de soupape (15, 25, 35) de forme annulaire et déformable dans le sens radial sous l'effet de la pression d'amenée du lubrifiant, respectivement de la pression de travail soit logé de préférence dans une rainure annulaire aménagée dans la surface d'appui (4) et située dans le débouché du conduit d'amenée de lubrifiant (9).

6. Dispositif selon revendication 5, caractérisé par le fait que l'élément de soupape annulaire (15) présente une section transversale essentiellement triangulaire dont la base (15a) est orientée vers l'élément d'étanchéité (3) et dont la hauteur (d) est faible par rapport à la largeur (b) de la base.

7. Dispositif selon revendication 5 ou 6, caractérisé par le fait que l'élément de soupape annulaire (15) présente sur sa face arrière opposée à l'élément d'étanchéité (3) au moins un dispositif axial d'arrêt (15c), qui pénètre dans un creux correspondant (14) d'un corps solide situé du côté de la surface d'appui et a de préférence la forme d'un épaulement annulaire (15c) interrompu de creux (15d).

8. Dispositif selon revendication 4, selon lequel, dans la zone de contact (3a) de l'élément d'étanchéité (3) avec le piston, respectivement le cylindre (1), la surface d'appui (4) présente une section de transition (4a) de forme pour le moins partiellement conique ou torique; dispositif caractérisé par le fait qu'une partie au moins de la section de transition (4a) soit formée par un élément de soupape annulaire (25, 35), aménagé au voisinage du débouché du conduit d'amenée de lubrifiant, pour ouvrir ou obturer cette bouche par déplacement dans le sens axial et/ou par déformation dans le sens radial.

9. Dispositif selon revendication 8, caractérisé par le fait que le côté arrière de l'élément de soupape annulaire (25) orienté vers le conduit d'amenée de lubrifiant soit constitué en surface tronconique acutangle (25a) de raccordement à la partie cylindrique de la surface d'appui (4).
